# EUROPÄISCHE PATENTANMELDUNG

(11) **EP 2 101 008 A2**
(43) Veröffentlichungstag der Anmeldung: **16.09.2009**
(21) Anmeldenummer: 09000329.4
(22) Anmeldetag: 13.01.2009
(51) Int. Cl.: E04D 1/34

(54) **Traufklammer**

(30) Priorität: 11.03.2008 DE 102008013734
(71) Anmelder: Friedrich Ossenberg-Schule & Söhne GmbH. & Co. KG., 58762 Altena (DE)
(72) Erfinder: Mindhoff, Klaus, 58802 Balve (DE)
(74) Vertreter: Köchling, Conrad-Joachim

(57) **Zusammenfassung**

Um eine Traufklammer (1) zur Befestigung an einer Traufbohle oder an einem traufenseitig an Sparren (2) anschließenden Stirnbrett (3) einer Dachkonstruktion sowie zur Verhakung an einem Längsseitenfalz (4) einer Dacheindeckungsplatte (5), wobei die Traufklammer (1) aus Blechstreifen besteht und ein Befestigungsteil (7) sowie ein Verhakungsteil (8) aufweist, zu schaffen, die auch dann eine Verhakung am dem Längsseitenfalz einer Dacheindeckungsplatte ermöglicht, wenn der Befestigungsbereich für die Traufklammer in einem deutlichen Winkel zum Verlauf der auf das Dach aufgelegten Dacheindeckungsplatten angeordnet ist, wird vorgeschlagen, dass das Befestigungsteil (7) und das Verhakungsteil (8) zwei separate Teile sind, die miteinander um eine lotrecht zur Fläche des Befestigungsteils (7) gerichtete Achse drehbar verbunden sind.

## Beschreibung

Die Erfindung betrifft eine Traufklammer zur Befestigung an einer Traufbohle oder an einem traufenseitig an Sparren anschließenden Stirnbrett einer Dachkonstruktion sowie zur Verhakung an einem Längsseitenfalz einer Dacheindeckungsplatte, wobei die Traufklammer aus Blechstreifen besteht und ein Befestigungsteil sowie ein Verhakungsteil aufweist.

Im Stand der Technik sind Traufklammern dieser Art bekannt, die aus einem durchgehenden Blechstreifen bestehen. Der Blechstreifen weist einen langen Schenkel auf, der das Befestigungsteil bildet. In diesem Schenkel ist mindestens ein Loch, welches zur Anordnung von Befestigungsmitteln dient. Beispielsweise kann der Blechstreifen mit einem Nagel an der Unterkonstruktion des Daches befestigt werden. Das andere Ende des Blechstreifens ist abgewinkelt, so dass es einen Haken bildet, der im Längsseitenfalz an einer Dacheindeckungsplatte verhakt werden kann.

Üblicherweise ist der Dachaufbau so, dass im Traufbereich eine Traufbohle an der Dachunterkonstruktion befestigt ist, die in etwa parallel zur Dachfläche verläuft. Der Blechstreifen kann mit dem Befestigungsteil an der Traufbohle befestigt werden, so dass das Verhakungsteil der Traufklammer nach oben abragt und über eine Längsseitenfalzkante der Dacheindeckungsplatte greifen kann.

Es sind auch Konstruktionen bekannt, bei denen anstelle einer Traufbohle ein Stirnbrett an den Sparren befestigt ist. Bei dieser Anordnung ergibt sich die obere Randkante des Stirnbrettes als Befestigungsmöglichkeit für das Verhakungsteil. Sofern das Verhakungsteil daran befestigt wird, ist es aber nicht möglich, das Verhakungsteil über die Randkante der Dacheindeckungsplatte anzuordnen und mit dem Längsseitenfalz zu verhaken, da die Dacheindeckungsplatte beispielsweise in einem Winkel von 45 ° zur Stirnkante des Stirnbrettes verläuft. Die herkömmlichen Traufklammern sind daher für eine derartige Anordnung nicht geeignet.

Ausgehend von diesem Stand der Technik liegt der Erfindung die Aufgabe zugrunde, eine Traufklammer zu schaffen, die auch dann eine Verhakung am dem Längsseitenfalz einer Dacheindeckungsplatte ermöglicht, wenn der Befestigungsbereich für die Traufklammer in einem deutlichen Winkel zum Verlauf der auf das Dach aufgelegten Dacheindeckungsplatten angeordnet ist.

Zur Lösung dieser Aufgabe schlägt die Erfindung vor, dass das Befestigungsteil und das Verhakungsteil zwei separate Teile sind, die miteinander um eine lotrecht zur Fläche des Befestigungsteils gerichtete Achse drehbar verbunden sind.

Durch diese Anordnung ist es möglich, das Befestigungsteil relativ zum Verhakungsteil zu verdrehen, um einerseits das Verhakungsteil an den Verlauf der Dacheindeckungsplatten anpassen zu können und an dem Längsseitenfalz einhaken zu können und andererseits das Befestigungsteil parallel zur Befestigungsebene der Dachunterkonstruktion auszurichten, um die ordnungsgemäße und einfache Befestigung zu ermöglichen. Wie auch im Stand der Technik ist es möglich, das Befestigungsteil, welches aus einem flachen Blechstreifen gebildet ist, zu biegen, so dass eine Abwinklung entsteht und dieses Befestigungsteil quasi L-förmig ausgebildet ist, um den abgewinkelten Bereich mit der Dachunterkonstruktion zu verbinden, beispielsweise mit der Stirnkante des Stirnbrettes.

Bevorzugt ist vorgesehen, dass das Befestigungsteil aus einem ebenen Blechstreifen besteht, dessen erster Endbereich mindestens eine Lochung aufweist, die für den Durchgriff eines Befestigungsmittels dient, und dessen zweiter Endbereich mit dem Verhakungsteil drehbar verbunden ist, wobei das Verhakungsteil U-förmig oder halbkreisartig ausgebildet ist und mit einem ersten Schenkel an den zweiten Endbereich des Befestigungsteils angelegt ist und durch ein Verbindungsmittel an diesem um das Verbindungsmittel als Drehachse drehbar befestigt ist, während der zweite Schenkel den zum Verhaken bestimmten Haken bildet.

Um einen geeigneten Übergriff und Eingriff an der Längsrandkante beziehungsweise der Längsseitenfalz der Dacheindeckungsplatte zu ermöglichen, ist das Verhakungsteil U-förmig oder auch halbkreisartig gebogen. Der erste Schenkel dieses Verhakungsteiles ist in geeigneter Weise an den zweiten Endbereich des Befestigungsteils angelegt und durch ein Verbindungsmittel an diesem befestigt, wobei die beiden Teile um das Verbindungsmittel als Drehachse zueinander verdrehbar sind.

Bevorzugt ist dabei vorgesehen, dass das Befestigungsteil mit dem Verhakungsteil durch einen Niet verbunden ist.

Um zusätzliche Teile zur Bildung der Drehachse und der Verbindung der Teile aneinander zu vermeiden, ist vorgesehen, dass das Befestigungsteil mit dem Verhakungsteil durch eine topfartige Einprägung verbunden ist.

Solche topfartigen Einprägungen als Verbindungsmittel sind beispielsweise als so genannte "Toxpunkte" bekannt. Dabei werden die übereinander liegenden Blechlagen gemeinsam topfartig verformt, so dass die Topfkonturen bleibend ineinander greifen und die Drehachse bilden.

Bevorzugt ist ferner vorgesehen, dass das Befestigungsteil über seinen Längsverlauf eine Vielzahl von Lochungen aufweist.

Die Anordnung der Vielzahl von Lochungen dient einerseits dazu, an beliebigen Stellen Befestigungsmittel einbringen zu können. Andererseits dient die Vielzahl der Lochungen auch dazu, eine leichte Biegbarkeit des Befestigungsteils zu ermöglichen, so dass das Befestigungsteil in Anpassung an die Benutzungssituation beispielsweise L-förmig abgewinkelt werden kann.

Bevorzugt ist dabei vorgesehen, dass die Lochungen in einer sich parallel zur Längserstreckung des Befestigungsteils angeordneten Reihe angeordnet sind.

Um eine steife Ausbildung des Verhakungsteiles zu erreichen, ist vorgesehen, dass das Verhakungsteil mehrere in dessen Längsrichtung ausgerichtete, parallel zueinander verlaufende Versteifungssicken aufweist.

Bevorzugt ist dabei vorgesehen, dass die Versteifungssicken nahe des freien Endes des zweiten Schenkels des Verhakungsteils beginnen und über die Krümmung oder die Abwinklungen bis in den ersten Schenkel verlaufen.

Ein Ausführungsbeispiel der Erfindung ist in der Zeichnung dargestellt und im Folgenden näher beschrieben. Es zeigt:
- Figur 1: eine erfindungsgemäße Traufklammer in Ansicht;
- Figur 2: desgleichen in Seitenansicht;
- Figur 3: desgleichen in Vorderansicht in unterschiedlichen Stellungen;
- Figur 4: Traufklammer bei einer bestimmungsgemäßen Anwendung in Ansicht;
- Figur 5: desgleichen in Seitenansicht.

In den Zeichnungsfiguren ist eine Traufklammer 1 zur Befestigung an einem traufenseitig an die Sparren 2 anschließenden Stirnbrett 3 einer Dachunterkonstruktion gezeigt. Die an der oberen Stirnseite des Stirnbrettes 3 mittels Befestigungsmitteln befestigte Traufklammer 1 kann an einer Längsseitenfalz 4 einer Dacheindeckungsplatte 5 verhakt werden, die das Stirnbrett 3 übergreift und in eine an der Dachunterkonstruktion befestigte Dachrinne 6 zielt, so dass abfließendes Wasser in die Dachrinne abgeleitet wird.

Die Traufklammer 1 ist in den Figuren 1 bis 3 als Einzelelement dargestellt. Sie weist ein Befestigungsteil 7 und ein Verhakungsteil 8 auf, wobei diese Teile miteinander um eine lotrecht zur Fläche des Befestigungsteiles 7 gerichtete Achse drehbar verbunden sind. Sowohl das Befestigungsteil 7 als auch das Verhakungsteil 8 besteht aus einem Blechstreifen. Das Befestigungsteil 7 besteht dabei aus einem ebenen Blechstreifen, dessen erster Endbereich Lochungen 9 aufweist, die für den Durchgriff von Befestigungsmitteln dienen. Der zweite Endbereich ist mit dem Verhakungsteil 8 drehbar verbunden, wobei das Verhakungsteil 8 U-förmig oder halbkreisartig ausgebildet ist und mit einem ersten Schenkel 10 an den zweiten Endbereich des Befestigungsteils 7 angelegt ist und durch ein Verbindungsmittel 11 an diesem, um das Verbindungsmittel als Drehachse drehbar, befestigt ist. Der zweite Schenkel 12 bildet den zum Verhaken bestimmten Haken. Das Befestigungsteil 7 ist mit dem Verhakungsteil 8 durch eine topfartige Einprägung im Bereich 11 verbunden. Hierbei werden die beiden Blechabschnitte aufeinander gelegt und durch eine kreisrunde topfartige Einprägung beider Teile miteinander verbunden, so dass einerseits eine feste Verbindung der Teile erzielt wird und auf der anderen Seite eine Drehbeweglichkeit um das Verbindungsmittel 11 erhalten bleibt.

Im Ausführungsbeispiel weist das Befestigungsteil 7 über seinen Längsverlauf eine Vielzahl von Lochungen 9 auf, wobei die Lochungen 9 in einer sich parallel zur Längserstreckung des Befestigungsteils 7 ausgerichteten Reihe befinden. Diese Lochungen dienen einerseits zum Durchgriff von Befestigungsmitteln, wie Nägeln oder dergleichen und andererseits sind diese hilfreich, um das Befestigungsteil 7 manuell in L-Form abwinkeln zu können, wie dies aus Figur 4 insbesondere ersichtlich ist, so dass eine Anpassung aus einem Endbereich an die Stirnkante des Stirnbrettes 3 erfolgen kann und der andere Bereich, an dem das Verhakungsteil 8 befestigt ist, rechtwinklig vom Stirnbrett nach oben abragt.

Zusätzlich weist das Verhakungsteil 8 mehrere in dessen Längsrichtung ausgerichtete und parallel zueinander verlaufende Versteifungssicken 13 auf, wobei diese nahe des freien Endes des zweiten Schenkels 12 des Verhakungsteils 8 beginnen und über die Krümmung beziehungsweise Abwinklungen bis in den ersten Schenkel 10 verlaufen, wie besonders deutlich aus Figur 1 ersichtlich ist. Durch die entsprechende Ausbildung der Traufklammer 1 ist es möglich, diese an der oberen im Wesentlichen horizontal gerichteten Stirnkante des Stirnbrettes 3 der Dachunterkonstruktion zu befestigen, wie aus Figur 4 und 5 ersichtlich ist, wobei andererseits eine Anpassung des Verhakungsteils 8 an die Neigung der verlegten Dachplatten 5 ermöglicht ist, so dass ein sicherer und stimmungsgemäßer Sitz des Verhakungsteiles 8 relativ zur Längsseitenfalz 4 der Dacheindeckungsplatte 5 erreicht werden kann.

Die Erfindung ist nicht auf das Ausführungsbeispiel beschränkt, sondern im Rahmen der Offenbarung vielfach variabel.

Alle neuen, in der Beschreibung und/oder Zeichnung offenbarten Einzel- und Kombinationsmerkmale werden als erfindungswesentlich angesehen.

## Patentansprüche

1. Traufklammer (1) zur Befestigung an einer Traufbohle oder an einem traufenseitig an Sparren (2) anschließenden Stirnbrett (3) einer Dachkonstruktion sowie zur Verhakung an einem Längsseitenfalz (4) einer Dacheindeckungsplatte (5), wobei die Traufklammer (1) aus Blechstreifen besteht und ein Befestigungsteil (7) sowie ein Verhakungsteil (8) aufweist, **dadurch gekennzeichnet, dass** das Befestigungsteil (7) und das Verhakungsteil (8) zwei separate Teile sind, die miteinander um eine lotrecht zur Fläche des Befestigungsteils (7) gerichtete Achse drehbar verbunden sind.

2. Traufklammer nach Anspruch 1, **dadurch gekennzeichnet, dass** das Befestigungsteil (7) aus einem ebenen Blechstreifen besteht, dessen erster Endbereich mindestens eine Lochung (9) aufweist, die für den Durchgriff eines Befestigungsmittels dient, und dessen zweiter Endbereich mit dem Verhakungsteil (8) drehbar verbunden ist, wobei das Verhakungsteil (8) U-förmig oder halbkreisartig ausgebildet ist und mit einem ersten Schenkel (10) an den zweiten Endbereich des Befestigungsteils (7) angelegt ist und durch ein Verbindungsmittel (11) an diesem um das Verbindungsmittel (11) als Drehachse drehbar befestigt ist, während der zweite Schenkel (12) den zum Verhaken bestimmten Haken bildet.

3. Traufklammer nach Anspruch 1 oder 2, **dadurch gekennzeichnet, dass** das Befestigungsteil (7) mit dem Verhakungsteil (8) durch einen Niet verbunden ist.

4. Traufklammer nach Anspruch 1 oder 2, **dadurch gekennzeichnet, dass** das Befestigungsteil (7) mit dem Verhakungsteil (8) durch eine topfartige Einprägung verbunden ist.

5. Traufklammer nach einem der Ansprüche 1 bis 4, **dadurch gekennzeichnet, dass** das Befestigungsteil (7) über seinen Längsverlauf eine Vielzahl von Lochungen (9) aufweist.

6. Traufklammer nach Anspruch 5, **dadurch gekennzeichnet, dass** die Lochungen (9) in einer sich parallel zur Längserstreckung des Befestigungsteils (7) angeordneten Reihe angeordnet sind.

7. Traufklammer nach einem der Ansprüche 1 bis 6, **dadurch gekennzeichnet, dass** das Verhakungsteil (8) mehrere in dessen Längsrichtung ausgerichtete, parallel zueinander verlaufende Versteifungssicken (13) aufweist.

8. Traufklammer nach Anspruch 7, **dadurch gekennzeichnet, dass** die Versteifungssicken (13) nahe des freien Endes des zweiten Schenkels (12) des Verhakungsteils (8) beginnen und über die Krümmung oder die Abwinklungen bis in den ersten Schenkel (10) verlaufen.
